# EUROPÄISCHE PATENTSCHRIFT

(11) **EP 1 788 128 B1**
(45) Veröffentlichungstag und Bekanntmachung des Hinweises auf die Patenterteilung: **09.01.2008**
(21) Anmeldenummer: 05025415.0
(22) Anmeldetag: 22.11.2005
(51) Int. Cl.: D01H 4/12

(54) **Schützscheibe**
Support disk
Disque de support

(43) Veröffentlichungstag der Anmeldung: 23.05.2007
(73) Patentinhaber: Carl Freudenberg KG, 69469 Weinheim (DE)
(72) Erfinder: Fietz, Roland, 35279 Neustadt (DE)

(56) Entgegenhaltungen:
- DE-A1- 4 011 632
- DE-A1- 10 046 525
- DE-C1- 4 136 793

## Beschreibung

### Technisches Gebiet

Die Erfindung betrifft eine Stützscheibe für die Lagerung eines Rotors einer Offenend-Spinnmaschine, umfassend einen Nabenring, der außenumfangsseitig von einem Stützring umschlossen ist, wobei der Nabenring und der Stützring jeweils aus einem polymeren Werkstoff bestehen.

### Stand der Technik

Eine solche Stützscheibe ist aus der DE 41 36 793 C1 bekannt. Der Nabenring ist außenumfangsseitig unmittelbar anliegend von dem Stützring umschlossen. Der Nabenring besteht dabei aus einem polymeren Werkstoff, der einen Elastizitätsmodul von 7 000 bis 13 000 N/m², eine Wärmeformbeständigkeit von 150°C bis 250°C sowie eine Bruchdehnung von 1,3% bis 3% aufweist. Eine solche Stützscheibe ist einfach und kostengünstig herstellbar. Dabei ist jedoch zu beachten, dass in dem aus einem polymeren Werkstoff bestehenden Stützkörper während der bestimmungsgemäßen Verwendung und bei starker mechanischer Beanspruchung, beispielsweise durch Walkarbeit, die Erwärmung derart zunehmen kann, dass der Stützring thermisch geschädigt wird.

Eine weitere Stützscheibe ist aus der DE 40 11 632 A1 bekannt. Der Nabenring besteht bei dieser Stützscheibe aus einem metallischen Werkstoff, was in fertigungstechnischer und wirtschaftlicher Hinsicht wenig zufrieden stellend ist. Der Nabenring muss vergleichsweise aufwändig vorbehandelt werden, um mit dem aus polymerem Werkstoff bestehenden Stützring verbunden zu werden.

Aus der DE 100 46 525 C2 ist eine weitere Stützscheibe für die Lagerung eines Rotors einer Offenend-Spinnmaschine bekannt. Der Nabenring ist als Verbundteil ausgebildet und besteht aus zumindest zwei unterschiedlichen Werkstoffen, wobei der Nabenring aus einem metallischen und einem polymeren Werkstoff besteht, die kraft- und/oder formschlüssig miteinander verbunden sind. Der Nabenring ist durch eine Scheibe aus Aluminium gebildet, die teilweise von einem Kunststoffkörper überdeckt ist. Die Scheibe aus Aluminium und der Kunststoffkörper sind durch mechanische Verkrallung haltbar miteinander verbunden. Die vorbekannte Stützscheibe weist eine gute Wärmeleitfähigkeit und eine gute, hohe mechanische Festigkeit auf.

### Darstellung der Erfindung

Der Erfindung liegt die Aufgabe zu Grunde, eine Stützscheibe derart weiter zu entwickeln, dass die zuvor genannten Nachteile vermieden werden Insbesondere soll trotz Verwendung eines aus einem polymeren Werkstoff bestehenden Nabenrings die Wärmeabfuhr aus dem Stützring wesentlich verbessert werden, so dass die Gebrauchseigenschaften, auch bei hoher mechanischer Beanspruchung, während einer langen Gebrauchsdauer verbessert werden. Außerdem soll die Stützscheibe einfacher und in wirtschaftlicher Hinsicht kostengünstiger herstellbar sein und eine geringere Trägheitsmasse aufweist.

Diese Aufgabe wird erfindungsgemäß mit den Merkmalen von Anspruch 1 gelöst. Auf vorteilhafte Ausgestaltungen nehmen die Unteransprüche Bezug.

Zur Lösung der Aufgabe ist eine Stützscheibe zur Lagerung eines Rotors einer Offenend-Spinnmaschine vorgesehen, umfassend einen Nabenring und einen den Nabenring zumindest teilweise mit radialem Abstand umschließenden Stützring, wobei der Nabenring und der Stützring jeweils aus einem polymeren Werkstoff bestehen und wobei der Nabenring zumindest auf seiner außenumfangsseitigen Oberfläche zumindest teilweise eine in dem durch den Abstand gebildeten Spalt angeordnete Metallisierung aufweist, die den Innenumfang des Stützrings anliegend berührt und sich axial bis zu zumindest einer der Stirnseiten der Stützscheibe erstreckt.

Bei einer derartigen Stützscheibe ist von Vorteil, dass sie insgesamt nur ein geringes Gewicht aufweist, das sich von Stützscheiben ohne Metallisierung, bei denen der Nabenring und der Stützring jeweils aus einem polymeren Werkstoff bestehen, nicht wesentlich unterscheidet. Durch die geringe Trägheitsmasse wird der Energiebedarf bei Brems- und Anfahrvorgängen beim Anspinnen der Offenend-Spinnmaschine auf ein Minimum reduziert. Außerdem ist von Vorteil, dass die Wärmeabfuhr aus dem Stützring an die Umgebung ähnlich gut funktioniert wie bei Stützscheiben, deren Nabenring als vergleichsweise teures und aufwändig zu bearbeitendes Aluminiumteil ausgebildet ist. Durch die Metallisierung wird die betriebsbedingte Erwärmung des Stützrings über die Metallisierung aus diesem heraus an die Umgebung abgeführt. Die Gefahr einer thermischen Schädigung des Stützrings sind dadurch auf ein Minimum begrenzt.

Trotz der zuvor geschilderten vorteilhaften Gebrauchseigenschaften während einer langen Gebrauchsdauer ist die Stützscheibe einfach und kostengünstig, auch in großtechnischem Maßstab, herstellbar. Durch die durch die Metallisierung bedingte, gute Wärmeabfuhr aus der Stützscheibe an die Umgebung, weißt die Stützscheibe eine gute Formbeständigkeit auf, so dass auch im langfristigen Gebrauch eine sichere Festlegung des Nabenrings auf eine Welle, beispielsweise durch eine preisgünstige Pressverbindung, zu erzielen ist.

Die Metallisierung ist sowohl fest mit dem Nabenring als auch fest mit dem Stützring verbunden. Durch die Erstreckung der Metallisierung axial bis zu zumindest einer der Stirnseiten der Stützscheibe wird erreicht, dass die abzuführende Wärme an die Umgebungsluft der Stützscheibe abgegeben wird.

Generell ist die Wärmeabfuhr aus der Stützscheibe an die Umgebung umso effizienter, je größer die Fläche der Metallisierung ist, die von Umgebungsluft berührt ist.

Bezogen auf eine nur teilweise außenumfangsseitige Metallisierung der Oberfläche des Nabenrings, wird die Wärmeabfuhr aus der Stützscheibe verbessert, wenn die außenumfangsseitige Oberfläche des Nabenrings vollständig von der Metallisierung überdeckt ist. Eine weitere, signifikante Verbesserung der Wärmeabfuhr aus der Stützscheibe an die Umgebung wird erreicht, wenn zumindest eine der Stirnseiten des Nabenrings von der Metallisierung überdeckt ist, noch besser, wenn beide Stirnseiten des Nabenrings von der Metallisierung überdeckt sind. Die Kreisringflächen der Stirnseiten sind, bezogen auf die stirnseitigen Kreisringflächen des Spalts zwischen Nabenring und Stützring wesentlich größer, so dass auch bei einer großen mechanischen Belastung des Stützrings, beispielsweise durch Walkarbeit, große Wärmemengen mittels der Metallisierung an die Umgebung abgegeben wenden.

Eine weiter verbesserte Wärmeabfuhr aus der Stützscheibe kann dadurch erreicht werden, dass die innenumfangsseitige Oberfläche des Nabenrings zumindest teilweise, bevorzugt vollständig, von der Metallisierung überdeckt ist. Der Wärmeübergang aus der Stützscheibe erfolgt in einem solchen Fall nicht nur über die stirnseitige Metallisierung der Stützscheibe an die Umgebungsluft sondern auch durch einen Wärmeübergang von der metallisierten innenumfangssertigen Oberfläche des Nabenrings auf die Welle, auf der der Nabenring montiert ist

Die maximale Wärmeleitfähigkeit von der Stützscheibe an die Umgebung wird dann erreicht, wenn die gesamte Oberfläche des Nabenrings von der Metallisierung überdeckt ist. Den vergleichsweise höheren Kost für die vollständige Metallisierung des Nabenrings steht eine maximale Wärmeabfuhr aus dem Stützring gegenüber.

Die beanspruchte Stützscheibe hat eine geringe Trägheitsmasse, ist einfach und kostengünstig herstellbar, hat nur einen geringen Energiebedarf bei Brems- und Anfahrvorgängen und eine gute Wärmeabfuhr aus dem Stützring.

Eine besonders sichere und haltbare Festlegung des Nabenrings einer Welle, beispielsweise durch einfaches, axiales Aufpressen des Nabenrings auf die Welle, kann dadurch erreicht werden, dass der Innenumfang des Nabenrings zumindest eine radial nach innen offene Nut aufweist, in der ein kongruent gestaltetes, ringförmiges Einlegeteil aus zähhartem Werkstoff, beispielsweise aus einem metallischen Werkstoff, angeordnet ist. Das Einlegeteil kann kreisringförmig oder in Form eines Polygons oder Mehrecks ringförmig ausgebildet sein. Außenumfangsseitig kann das Einlegeteil zur Erhöhung der Obertlächenrauhigkeit beispielsweise rerändelt sein. Dadurch wird eine dauerhaltbare Verkrallung des Einlegeteils mit dem Nabenring erreicht. Ein sicherer Presssitz wird dadurch auch während einer langen Gebrauchsdauer sicher gestellt und allgemein aus dem Maschinenbau bekannte, aufwändige Wellen-Nabenverbindungen, wie beispielsweise Polygonprofile oder Keilwellenverbindungen, sind für die meisten Anwendungsfälle entbehrlich.

Im Hinblick auf eine einfache und problemlose Montage ist von Vorteil, wenn der Nabenring und das Einlegeteil eine vormontierbare Einheit bildet.

Das Einlegeteil und die Metallisierung können im Wesentlichen aus einem übereinstimmenden Werkstoff bestehen, Durch die übereinstimmenden Werkstoffe sind auch die Wärmeausdehnungskoeffizienten übereinstimmen, so dass unerwünschte Spannungen innerhalb der Stützscheibe zumindest teilweise ausgeglichen werden können.

Die Metallisierung kann eine Dicke aufweisen, die höchstens 3 mm beträgt. Bevorzugt ist die Metallisierung 0,001 bis 1,0 mm dick. Das Kosten-/Nutzen-Verhättnis ist in einem solchen Fall besonders gut.

In Ausnahmefällen kann die Dicke der Metallisierung dünner ausgeführt werden, beispielsweise dann, wenn der Werkstoff, aus dem die Metallisierung besteht, eine sehr gute Wärmeleitfähigkeit aufweist, wie beispielsweise Kupfer oder einige Edelmetalle.

Die Metallisierung kann durch allgemein bekannte Verfahren auf den aus einem polymeren Werkstoff bestehenden Nabenring aufgebracht werden, beispielsweise durch galvanischen Auftrag, Lackierung, Beschichtung mittels Wassertransferdrucks, Vakuumbeschichtung oder Bedampfung. Auch das Metallisieren mittels Thermofomtanlagen oder physikalischer Gasphasenabscheidung ist denkbar.

Die Metallisierung kann aus Metall oder Legierungen aus Kupfer, Zink, Aluminium, Chrom, Nickel, Zinn oder aus Eisenlegierungen, wie Stahl oder Edelstahl bestehen.

In Ausnahmefällen können auch Edelmetalle zur Metallisierung zur Anwendung gelangen.

Die Metallisierung kann insgesamt einschichtig ausgebildet sein. Hierbei ist von Vorteil, dass eine derartige Beschichtung einfach und schnell durchführbar ist und dass die Stützscheibe dadurch insgesamt einfach und kostengünstig herstellbar ist.

Alternativ besteht die Möglichkeit, dass die Metallisierung mehrschichtig ausgebildet ist. Bei einer mehrschichtig ausgebildeten Metallisierung ist von Vorteil, dass insgesamt größere Schichtdicken erreichbar sind und dadurch die Wärmeleitfähigkeit, bezogen auf dünnere, einschichtig ausgebildete Metallisierungen, verbessert ist.

Weiterhin ist von Vorteil, dass bei der mehrschichtigen Metallisierung die Kombination der vorteilhaften Eigenschaften verschiedener Metalle möglich ist, zum Beispiel gute Wärmeleitfähigkeit von Kupfer, überdeckt von einer besonders korrosionsfesten Schicht aus Zinn.

### Kurzbeschreibung der Zeichnung

Zwei Ausführungsbeispiele der erfindungsgemäßen Stützscheibe werden nachfolgend an Hand der Figuren 1 und 3 näher erläutert. Diese zeigen jeweils in schematischer Darstellung:
- Fig. 1: eine Stützscheibegemäß Figuren 2 und 3 in einer Vorderansicht in teilweise geschnittener Darstellung,
- Fig. 2: ein erstes Ausführungsbeispiel einer Stützscheibe, bei der der Nabenring ohne Verwendung sekundärer Hilfsmittel durch axiales Aufpressen auf einer Welle montierbar ist,
- Fig. 3: ein zweites Ausführungsbeispiel einer Stützscheibe, ähnlich dem Ausführungsbeispiel aus Fig. 2, wobei zur Befestigung des Nabenrings zusätzlich ein ringförmiges Einlegeteil im Bereich des Innenumfangs des Nabenrings zur Anwendung gelangt.

### Ausführung der Erfindung

In Fig. 1 sind die Ausführungsbeispiele gemäß der Figuren 2 und 3 in einer Vorderansicht, teilweise geschnitten, gezeigt. Die Stützscheibe umfasst den Nabenring 1, der aus polymerem Werkstoff besteht, wobei die gesamte oberfläche 10 des Nabenrings 1 von der Metallisierung 5 überdeckt ist.

Eine Metallisierung 5, die nur Teilbereiche der gesamten Oberfläche 10 bedeckt, beispielsweise nur die Stirnseiten 7, 8 und die außenumfangsseitige Oberfläche 3 des Nabenrings 1, ist ebenfalls denkbar.

Da die Metallisierung 5 der Wärmeabfuhr aus dem Stützring 2 an die Umgebung 15 dient, sind Teil-Metallisierungen 5 zusammenhängend auszuführen, so dass zwischen den Teil-Metallisierungen 5 ein Wärmeübergang möglich ist.

In den Figuren 2 und 3 sind zwei unterschiedliche Ausführungsbeispiele gezeigt, wobei jeweils die gesamte Oberfläche 10 des Nabenrings 1 von der Metallisierung 5 bedeckt ist. Zeichnerisch ist die Metallisierung 5 durch die Begrenzungslinien des Nabenrings 1 dargestellt. Der Nabenring 1 ist im Wesentlichen I-förmig ausgebildet und weist innerhalb seiner radialen Erstreckung gleichmäßig in Umfangsrichtung verteilte Durchbrechungen 16 auf, die vom polymeren Werkstoff des Stützrings 2 durchdrungen sind. Der Stützring 2 hat in dem hier gezeigten Ausführungsbeispiel ein im Wesentlichen U-förmiges Profil, das das I-förmige Profil des Nabenrings 1 mit radial nach innen vorstehenden Schenkeln 17, 18 umschließt. Die Schenkel 17, 18 sind dabei durch die Durchbrechungen 16 des Nabenrings 1 hindurch ineinander übergehend verbunden, wodurch der Stützring 2 nicht nur in adhäsiver Weise, mittelbar durch die Metallisierung 5, an dem Nabenring 1 festgelegt ist, sondern zusätzlich auf Grund einer gegenseitigen, formschschlüssigen Umschließung von Nabenring 1 und Stützring 2. Auch bei höchsten Drehzahlen ist hierdurch eine flichkraftbadingte Ablösung des Stützrings 2 vom Nabenring 1 nicht zu befürchten.

In Fig. 3 ist ein Ausführungsbeispiel gezeigt, ähnlich dem Ausführungsbeispiel aus Fig. 2, wobei zusätzlich ein ringförmiges Einlegeteil 13 vorgesehen ist, das in einer am Innenumfang 11 des Nabenrings 1 angeordneten, radial nach innen offenen Nut 12 des Nabenrings 1 angeordnet ist. Das Einlegeteil 13 ist kongruent zur Nut 12 gestaltet und fügt sich oberflächenbündig in den Innenumfang 11 des Nabenrings 1 ein. Das Einlegeteil 13 besteht in dem hier gezeigten Ausführungsbeispiel aus demselben Werkstoff wie die Metallisierung 5. Die Wärmedehnung der Metallisierung 5 und des Einlegeteils 13 sind deshalb im Wesentlichen übereinstimmend.

Die Metallisierung 5 bedingt eine gute Wärmeabfuhr aus dem Stützring 2 an die Umgebung 15, wobei die Wärmeabfuhr im Wesentlichen der Wärmeabfuhr einer entsprechend gestalteten Stützscheibe mit Nabenring aus Aluminium entspricht. Dem gegenüber ist die erfindungsgemäße Stützscheibe jedoch einfacher und kostengünstiger herstellbar und weist eine geringere Trägheitsmasse auf, was hinsichtlich ihrer Abbremsung oder Beschleunigung von Vorteil ist.

## Patentansprüche

1. Stützscheibe für die Lagerung eines Rotors einer Offenend-Spinnmaschine, umfassend einen Nabenring (1) und einen den Nabenring (1) zumindest teilweise mit radialem Abstand umschließenden Stützring (2), wobei der Nabenring (1) und der Stützring (2) jeweils aus einem polymeren Werkstoff bestehen **dadurch gekennzeichnet dass** der Nabenring (1) zumindest auf seiner außenumfangsseitigen Oberfläche (3) zumindest teilweise eine in dem durch den Abstand gebildeten Spalt (4) angeordnete Metallisierung (5) aufweist, die den Innenumfang (6) des Stützrings (2) anliegend berührt und sich axial bis zu zumindest einer der Stirnseiten (7, 8) der Stützschreibe erstreckt.

2. Stützscheibe nach Anspruch 1, **dadurch gekennzeichnet, dass** die außenumfangsseitige Oberfläche (3) des Nabenrings (1) vollständig von der Metallisierung (5) überdeckt ist.

3. Stützscheibe nach einem der Ansprüche 1 oder 2, **dadurch gekennzeichnet, dass** zumindest eine der Stirnseiten (7, 8) des Nabenrings (1) von der Metallisierung (5) überdeckt ist.

4. Stützscheibe nach einem der Ansprüche 1 bis 3, **dadurch gekennzeichnet, dass** beide Stirnseiten (7, 8) des Nabenrings (1) von der Metallisierung (5) überdeckt sind.

5. Stützscheibe nach einem der Ansprüche 1 bis 4, **dadurch gekennzeichnet, dass** die innenumfangsseitige Oberfläche (9) des Nabenrings (1) zumindest teilweise von der Metallisierung (5) überdeckt ist.

6. Stützscheibe nach einem der Ansprüche 1 bis 5, **dadurch gekennzeichnet, dass** die gesamte Oberfläche (10) des Nabenrings (1) von der Metallisierung (5) überdeckt ist.

7. Stützscheibe nach einem der Ansprüche 1 bis 6, **dadurch gekennzeichnet, dass** der Innenumfang (11) des Nabenrings (1) zumindest eine radial nach innen offene Nut (12) aufweist, in der ein kongruent gestaltetes ringförmiges Einlegeteil (13) aus zähhartem Werkstoff angeordnet ist.

8. Stützscheibe nach Anspruch 7, **dadurch gekennzeichnet, dass** das Einlegeteil (13) aus einem metallischen Werkstoff besteht.

9. Stützscheibe nach einem der Ansprüche 7 oder 8, **dadurch gekennzeichnet, dass** der Nabenring (1) und das Einlegeteil (13) eine vormontierbare Einheit (14) bilden.

10. Stützscheibe nach einem der Ansprüche 7 bis 9, **dadurch gekennzeichnet, dass** das Einlegeteil (13) und die Metallisierung (5) im Wesentlichen aus einem übereinstimmenden Werkstoff bestehen.

11. Stützscheibe nach einem der Ansprüche 1 bis 10, **dadurch gekennzeichnet, dass** die Metallisierung (5) eine Dicke aufweist, die höchstens 3mm beträgt.

12. Stützscheibe nach einem der Ansprüche 1 bis 11, **dadurch gekennzeichnet, dass** die Metallisierung (5) eine Dicke aufweist, die 0,001 bis 1,0mm beträgt.

13. Stützscheibe nach einem der Ansprüche 1 bis 12, **dadurch gekennzeichnet, dass** die Metallisierung (5) insgesamt einschichtig ausgebildet ist.

14. Stützscheibe nach einem der Ansprüche 1 bis 12, **dadurch gekennzeichnet, dass** die Metallisierung (5) mehrschichtig ausgebildet ist.

## Claims

1. Supporting disc for the mounting of a rotor of an open-end spinning machine, comprising a hub ring (1) and a supporting ring (2) at least partially surrounding the hub ring (1) with radial clearance, the hub ring (1) and the supporting ring (2) consisting in each case of a polymeric material, **characterized in that** the hub ring (1) has, at least on its outer circumferential surface (3), at least partially a metallization (5) which is arranged in the gap (4) formed by the clearance and which touches the inner circumference (6) of the supporting ring (2) so as to bear against it and extends axially as so far as at least one of the end faces (7, 8) of the supporting disc.

2. Supporting disc according to Claim 1, **characterized in that** the outer circumferential surface (3) of the hub ring (1) is covered completely by the metallization (5).

3. Supporting disc according to either one of Claims 1 and 2, **characterized in that** at least one of the end faces (7, 8) of the hub ring (1) is covered by the metallization (5).

4. Supporting disc according to one of Claims 1 to 3, **characterized in that** both end faces (7, 8) of the hub ring (1) are covered by the metallization (5).

5. Supporting disc according to one of Claims 1 to 4, **characterized in that** the inner circumferential surface (9) of the hub ring (1) is covered at least partially by the metallization (5).

6. Supporting disc according to one of Claims 1 to 5, **characterized in that** the entire surface (10) of the hub ring (1) is covered by the metallization (5).

7. Supporting disc according to one of Claims 1 to 6, **characterized in that** the inner circumference (11) of the hub ring (1) has at least one groove (12) which is open radially inwards and in which is arranged a congruently configured annular insert part (13) consisting of tough material.

8. Supporting disc according to Claim 7, **characterized in that** the insert part (13) consists of a metallic material.

9. Supporting disc according to either one of Claims 7 and 8, **characterized in that** the hub ring (1) and the insert part (13) form a preassemblable unit (14) .

10. Supporting disc according to one of Claims 7 to 9, **characterized in that** the insert part (13) and the metallization (5) consist essentially of an identical material.

11. Supporting disc according to one of Claims 1 to 10, **characterized in that** the metallization (5) has a thickness which amounts to at most 3 mm.

12. Supporting disc according to one of Claims 1 to 11, **characterized in that** the metallization (5) has a thickness which amounts to 0.001 to 1.0 mm.

13. Supporting disc according to one of Claims 1 to 12, **characterized in that** the metallization (5) is, overall, in single-layer form.

14. Supporting disc according to one of Claims 1 to 12, **characterized in that** the metallization (5) is in multi-layer form.

## Revendications

1. Disque de support pour supporter un rotor d'une machine de filature à fibre libérée, comprenant une bague de moyeu (1) et une bague de support (2) entourant au moins partiellement la bague de moyeu (1) avec un espacement radial, dans lequel la bague de moyeu (1) et la bague de support (2) sont composées d'un matériau polymère, **caractérisé en ce que** la bague de moyeu (1) présente, au moins sur sa surface du côté de la périphérie extérieure (3), au moins partiellement une métallisation (5) disposée dans l'interstice (4) formé par l'espacement, qui touche de manière adjacente la périphérie intérieure (6) de la bague de support (2) et qui s'étend axialement jusqu'au moins une des faces frontales (7, 8) du disque de support.

2. Disque de support selon la revendication 1, **caractérisé en ce que** la surface du côté de la périphérie extérieure (3) de la bague de moyeu (1) est recouverte entièrement par la métallisation (5).

3. Disque de support selon l'une quelconque des revendications 1 ou 2, **caractérisé en ce qu'**au moins une des faces frontales (7, 8) de la bague de moyeu (1) est recouverte par la métallisation (5).

4. Disque de support selon l'une quelconque des revendications 1 à 3, **caractérisé en ce que** les deux faces frontales (7, 8) de la bague de moyeu (1) sont recouvertes par la métallisation (5).

5. Disque de support selon l'une quelconque des revendications 1 à 4, **caractérisé en ce que** la surface du côté de la périphérie intérieure (9) de la bague de moyeu (1) est recouverte au moins en partie par la métallisation (5).

6. Disque de support selon l'une quelconque des revendications 1 à 5, **caractérisé en ce que** toute la surface (10) de la bague de moyeu (1) est recouverte par la métallisation (5).

7. Disque de support selon l'une quelconque des revendications 1 à 6, **caractérisé en ce que** la périphérie intérieure (11) de la bague de moyeu (1) présente au moins une rainure ouverte radialement vers l'intérieur (12), dans laquelle une pièce rapportée annulaire (13) en matériau tenace dur de forme correspondante est disposée.

8. Disque de support selon la revendication 7, **caractérisé en ce que** la pièce rapportée (13) est composée d'un matériau métallique.

9. Disque de support selon l'une quelconque des revendications 7 ou 8, **caractérisé en ce que** la bague de moyeu (1) et la pièce rapportée (13) forment une unité pouvant être préassemblée (14).

10. Disque de support selon l'une quelconque des revendications 7 à 9, **caractérisé en ce que** la pièce rapportée (13) et la métallisation (5) se composent essentiellement d'un matériau correspondant.

11. Disque de support selon l'une quelconque des revendications 1 à 10, **caractérisé en ce que** la métallisation (5) présente une épaisseur qui vaut au maximum 3 mm.

12. Disque de support selon l'une quelconque des revendications 1 à 11, **caractérisé en ce que** la métallisation (5) présente une épaisseur qui vaut de 0,001 à 1,0 mm.

13. Disque de support selon l'une quelconque des revendications 1 à 12, **caractérisé en ce que** la métallisation (5) est formée au total en une couche.

14. Disque de support selon l'une quelconque des revendications 1 à 12, **caractérisé en ce que** la métallisation (5) est formée en plusieurs couches.
